# EUROPÄISCHE PATENTSCHRIFT

(11) **EP 1 206 003 B1**
(45) Veröffentlichungstag und Bekanntmachung des Hinweises auf die Patenterteilung: **27.06.2012**
(21) Anmeldenummer: 01402891.4
(22) Anmeldetag: 09.11.2001
(51) Int. Cl.: H01R 4/64

(54) **Erdungsvorichtung mit einer Käfigmutter und einer Anzugschraube zur Masseverbindung von Bauteilen an Befestigungsteilen mit nicht leitender Oberflächenbeschichtung**
Earth connection having a screw nut with cage for connecting a component to a part covered by an isolating layer
Mise à la terre avec liaison vis-écrou à cage d'un composant sur pièce couverte d'une couche isolante

(30) Priorität: 10.11.2000 DE 20019132 U
(43) Veröffentlichungstag der Anmeldung: 15.05.2002
(73) Patentinhaber: Lisi Automotive Rapid, 95650 Puiseux Pontoise (FR)
(72) Erfinder: Demel, Otto, 69124 Heidelberg (DE); Hoffmann, Walter, 68723 Oftersheim (DE); Rieger, Uwe, 76307 Karlsberg (DE)
(74) Vertreter: Berger, Helmut

(56) Entgegenhaltungen:
- DE-C- 4 211 923
- DE-C- 19 525 881
- DE-C1- 3 714 500
- DE-U- 8 913 759
- GB-A- 2 213 328

## Beschreibung

Die vorliegende Erfindung betrifft eine Erdungsvorrichtung mit einer in einem Käfig gehaltenen Mutter und einer Anzugsschraube zur Masseverbindung von Bauteilen an Befestigungsteilen mit elektrisch nicht leitender Oberflächenbeschichtung, gemäß dem Oberbegriff des Patentanspruchs 1.

Eine Erdungsvorrichtung dieser Art ist von der deutschen Patentschrift DE 3714500 her bekannt.

Diese bekannte Vorrichtung besitzt den Nachteil, daß der Käfig beim Anziehen der Anzugsschraube in unkontrollierbarer Weise verformt werden kann und spezifische baulische Mittel notwendig sind, um die Mutter in dem Käfig, insbesondere in axialer Richtung, festzulegen.

Der vorliegenden Erfindung liegt die Aufgabe zugrunde, eine Erdungsvorrichtung zu schaffen, die die vorgenannten Nachteile nicht besitzt.

Diese Aufgabe wird dank der im Kennzeichenteil des Anspruchs 1 aufgeführten Merkmale gelöst.

Zusätzliche Merkmale sind in Unteransprüchen aufgeführt.

Die Erfindung wird in Folgenden näher unter Bezugnahme auf die beigefügten Abbildungen beschrieben.

Die Figur 1 zeigt schematisch eine erfindungsgemäße Erdungsvorrichtung ;

Die Figuren 2, 3 und 4 zeigen in einer Ansicht von unten und in zwei um 90° verdrehten Seitenansichten eine erste Ausführungsform einer erfindungsgemäßen Käfigmutter.

Die Figur 5 zeigt im einer Draufsicht die Form eines flachen bandförmigen Materialstücks, von dem ausgehend der Käfig gemäß den Figuren 2 bis 4 gebildet wird.

Die Figuren 6, 7 und 8 zeigen in einer Ansicht von unten und in zwei um 90° versetzten Seitenansichten eine zweite Ausführungsform eines Käfigs einer erfindungsgemäßen Käfigmutter.

Die Figur 9 zeigt die Form eines flachen bandförmige Materialstücks, von dem ausgehend der Käfig gemäß den Figuren 6 bis 8 ausgebildet wird.

Die Figur 1 zeigt eine erfindungsgemäße Erdungsvorrichtung 1 mit einer Erdungsmutter 2, einem dieser Mutter zugeordneten Käfig 3 und einer Schraube 4 zur Befestigung mit gleichzeitiger Erdung einer Platte oder eines Bauteils 5 an einem Befestigungsteil 6, z.B einer Profilschiene. Die Oberflächen 7, 8 des Befestigungsteils sind mit einer elektrisch isolierenden Beschichtung versehen, z.B einer Pulverlackierung. Die Oberfläche 9 der Platte 5 ist elektrisch leitend. Zum Durchstecken der Schraube durch die aufeinanderliegenden Teile 5 und 6 weisen diese miteinander fluchtende Löcher 10 entsprechender Forme auf.

Der Käfig 3 wird in bekannter Weise aus einem flacher Bandmaterialstück gemäß den Figuren 5 und 8 durch entsprechendes Biegen in bekannter Weise ausgebildet und besitzt einen die rechteckige Mutter 2 umfassenden Käfigbereich 12 und zwei einander gegenüber- liegende, sich an den Bereich 12 anschliessende Bügel 13. Diese Bügel werden von den beiden Enden des bandförmigen Ausgangsmaterials gemäß den Figuren 5 und 8 gebildet. Jeder Bügel besitzt ein U förmiges Profil, mit einer ersten Schenkel 15, der an der Unterseite der Mutter 2 anliegt und sich zu dessen Achse hin erstreckt, und einen zweiten äusseren Schenkel 16, der im montierten Zustand zwischen den zwei einander zugekehrten Flächen 8 und 9 des Befestigungsteils 6 und des Gegenstücks 5 zu liegen kommt. Die Mutter 2 wird durch seitliche herabragende Lappen 18 auf den offenen Seiten des Bügels im Käfig gehalten.

An jedem Schenkel 15 eines Bügels 13 sind Erdungsspitzen 20 ausgebildet, die zur Oberfläche 7 des Befestigungsteils hin gerichtet sind. Bei dem Ausführungsbeispiel gemäß den Figuren 2 bis 4 sind die Spitzen 20 mittig an den Schenkel angeordnet. Wie der Figur 5 zu entnehmen ist, bildet die Erdungsspitze 20 das Ende einer aus dem flachen Ausgangsmaterial ausgestanzten Zunge 21, die sich von einer Stelle nahe eines Endes 23 des Ausgangsstücks aus zur Achse eines zentralen runden Lochs 24 erstreckt, daß zum Durchstecken der Schraube bestimmt ist. Bei der Bildung des Käfigs wird das flache Ausgangsstück gemäß der Figur 5 um die Strichpunktiert angedeuteten Linien l₁, l₂, l₃ und l₄ abgebogen, um das Profil, das auf der Figur 3 deutlich gezeigt ist, zu erhalten. Der erste Schenkel 15 entspricht dem Bereich zwischen den Biegelinien l₂ und l₃, der den Endbereich 24 mit der Erdungsspitze 20 der Zunge 21 enthält. Wie die Figur 3 zeigt, wird die Spitze 20 aus der Ebene zur Schenkel 15 in Richtung zum zweiten Schenkel abgebogen.

Bei der zweiten, auf den Figuren 6 bis 9 dargestellten Ausführungsform des Käfigs 3 sind an jeder Längsseite des flachen Ursprungteils der Figur 9 in dem Bereich der späteren Schenkel auf einer Längsseite eine sich in Längsrichtung erstreckende Zunge 27 ausgebildet, die bei der Formung durch entsprechendes Biegen des Schenkels in der Ebene des ersten Schenkels 15 verbleibt, wie dies die Figur 7 deutlich zeigt. Das Ende diese Zunge 27 wird in Richtung zum zweiten Schenkel 16 abgebogen und bildet die Erdungsspitze 20, die im montierten Zustand die Beschichtung auf der Oberfläche 7 des Befestigungsteils 6 beim Anziehen der Schraube durchdringt.

Die im Vorangehenden beschriebene erfindingsgemäße Käfigmutter besitzt zahlreiche Vorteile. Sie erlaubt eine Vormontage an dem Befestigungsteil, insbesondere einer Profilschiene, auf die gleiche Weise wie bei einer Mutter ohne Erdung. Das Befestigungsteil und das Gegenstück können plan aufeinander liegen. Die Erdungsspitzen oder krallen erhalten über die Anlagefläche der Mutter eine direkte Kraftrichtung zum Durchdringen der isolierenden Beschichtung des Befestigungsteils.

## Patentansprüche

1. Erdungsvorrichtung mit einer in einem Käfig (3) gehaltener Käfigmutter (2) und einer Anzugsschraube (4) zur Masseverbindung von Bauteilen an Befestigungsteilen (6) mit nicht elektrisch leitender Oberflächenbeschichtung, wie Profilschienen, mit Hilfe eines Gegenstücks (5) mit leitender Oberfläche, wobei der Käfig (3) Bügel (13) zum Einhängen in das Befestigungsteil (6) besitzt, die U-förmig ausgebildet sind und durch ein Loch im Befestigungsteil beim Anbringen der Mutter gesteckt werden, wobei ein erster Schenkel (15) jedes Bügels an der der Mutter zugewendeten Seite des Befestigungsteils (6) anliegt, und der andere Schenkel (16) zwischen dem Befestigungsteil (6) und dem Gegenstück (5) zu liegen kommt und wobei der Käfig (3) Erdungsspitzen (20) besitzt, die beim Anziehen der Schraube (4) die nicht leitende Oberflächenbeschichtung des Befestigungsteils (6) durchdringen, **dadurch gekennzeichnet, daß** die Erdungsspitzen (20) an den Enden von Zungen (21, 27) vorgesehen sind, die Zungen sich in Bereich der Ebenen des genannten ersten Schenkeln (15) erstrecken und die Erdungsspitzen in Richtung zur Oberfläche des Befestigungsteils gerichtet sind, und beim Anziehen der Schraube (4) die Mutter (2) an den Zungen zur Anlage kommt, sodaß die Spitzen durch den Druck der Mutter auf den Zungen durch die Beschichtung gedrückt werden.

2. Erdungsvorrichtung nach Anspruch 1, **dadurch gekennzeichnet, daß** die Erdungsspitzen (20) mittig im genannten ersten Schenkel (15) ausgebildet sind.

3. Erdungsvorrichtung nach Anspruch 1, **dadurch gekennzeichnet, daß** die Erdungsspitzen (20) aussen an jedem ersten Schenkel ausgebildet sind.

4. Erdungsvorrichtung nach einem der Ansprüche 2 oder 3, wobei der Käfig aus einem flachen bandförmigen Ausgangsmaterialstück durch Biegen um vorbestimmte Biegelinien gebildet wird, **dadurch gekennzeichnet, daß** jede Erdungsspitze (20) das Ende einer Zunge (21, 27) ist, die aus dem Bereich Materialstück ausgeschnitten ist, das zur Bildung eines Bügels bestimmt ist.

## Claims

1. A grounding device having a screw nut (2) being retained in a cage (3) and a tightening screw (4) for the ground connection of components to mounting parts (6) having non-electrically conductive surface coating, such as profile rails, by means of a counterpart (5) having a conductive surface, wherein the cage (3) has bars (13) for hooking into the mounting part (6), which are embodied in a U shape, and are extended through an opening in the mounting part during the tightening of the nut, wherein a first arm (15) of each bar abuts the side of the mounting part (6) facing the nut, and the other arm (16) comes to rest between the mounting part (6) and the counterpart (5), and wherein the cage (3) has grounding points (20) penetrating the non-conductive surface coating of the mounting parts (6) during the tightening of the screw (4), **characterized in that** the grounding points (20) are provided at the ends of guides (21, 27), the guides extending in the region of the planes of said first arms (15), and the grounding points are directed in the direction toward the surface of the mounting part, and the nut (2) coming to rest at the guides during the tightening of the screw (4) such that the points are pushed through the coating due to the pressure of the nut exerted onto the guides.

2. The grounding device according to claim 1, **characterized in that** the grounding points (20) are embodied in the center of said first arm (15).

3. The grounding device according to claim 1, **characterized in that** the grounding points (20) are embodied on the exterior of each first arm.

4. The grounding device according to one of the claims 2 or 3, wherein the cage, made of a flat, band-shaped base material piece, is formed by means of bending the same about
predetermined bending lines, **characterized in that** each grounding point (20) is the end of a guide (21, 27) being cut out from the region of the material piece intended for forming a bar.

## Revendications

1. Dispositif de mise à la terre doté d'un écrou à cage (2) maintenu dans une cage (3) et d'une vis de serrage (4) pour la liaison de masse de composants sur des parties de fixation (6) avec un revêtement de surface non électroconducteur, tel que des rails profilés, à l'aide d'une pièce inverse (5) avec surface conductrice, la cage (3) présentant des étriers (13) à accrocher dans la partie de fixation (6), qui sont conçus en U et sont fixés par un trou dans la partie de fixation lors de l'application de l'écrou, une première branche (15) de chaque étrier s'appliquant sur le côté, tourné vers l'écrou, de la partie de fixation (6), et l'autre branche (16) arrivant entre la partie de fixation (6) et la pièce inverse (5) et la cage (3) présentant des pointes de mise à la terre (20), qui, lors du serrage de la vis (4), ne traversent pas le revêtement de surface non conducteur de la partie de fixation (6), **caractérisé en ce que** les pointes de mise à la terre (20) sont prévues sur les extrémités des lames (21, 27), les lames s'étendent dans la zone des plans de ladite première branche (15) et les pointes de mise à la terre sont orientées en direction de la surface de la partie de fixation, et, lors du serrage de la vis (4), l'écrou (2) vient s'appuyer sur les lames, de sorte que les pointes sont enfoncées par la pression de l'écrou exercée sur les lames à travers le revêtement.

2. Dispositif de mise à la terre selon la revendication 1, **caractérisé en ce que** les pointes de mise à la terre (20) sont conçues au centre dans ladite première branche (15).

3. Dispositif de mise à la terre selon la revendication 1, **caractérisé en ce que** les pointes de mise à la terre (20) sont conçues à l'extérieur sur chaque première branche.

4. Dispositif de mise à la terre selon l'une des revendications 2 ou 3, la cage étant formée à base d'une pièce de matériau de départ plate et en forme de bande par pliage autour de lignes de pliage prédéfinies, **caractérisé en ce que** chaque pointe de mise à la terre (20) est l'extrémité d'une lame (21, 27), qui est découpée dans la zone pièce de matériau, laquelle est destinée à former un étrier.
